# FASCICULE DE BREVET EUROPEEN

(11) **EP 0 300 929 B1**
(45) Date de publication et mention de la délivrance du brevet: **19.11.1992**
(21) Numéro de dépôt: 88420247.4
(22) Date de dépôt: 13.07.1988
(51) Int. Cl.: B25D 9/18

(54) **Distributeur hydraulique pour appareil à percussions**
Hydraulischer Verteiler für eine Schlagvorrichtung
Hydraulic distributing device for percussion apparatus

(30) Priorité: 17.07.1987 FR 8710501
(43) Date de publication de la demande: 25.01.1989
(73) Titulaire: ETABLISSEMENTS MONTABERT, F-69800 Saint-Priest Rhône (FR)
(72) Inventeur: Piras, Bernard, F-69390 Charly (FR)
(74) Mandataire: Maureau, Philippe

(56) Documents cités:
- EP-A- 0 085 279
- EP-A- 0 161 227
- FR-A- 2 264 986
- FR-A- 2 421 035
- FR-A- 2 509 217
- FR-A- 2 584 968
- US-A- 1 904 694

## Description

La présente invention a pour objet un distributeur hydraulique pour appareil à percussions mû par un fluide incompressible sous pression, alimenté de telle façon que la résultante des forces hydrauliques, s'appliquant sur le piston de frappe, soit alternativement dans un sens ou dans l'autre.

Le document US-A-1 904 694 concerne un dispositif de distribution pour marteau pneumatique comportant deux valves, ou distributeurs, montées concentriques, dont les mouvements respectifs, séquentiels, sont totalement indépendants.

Considérons par exemple, un appareil comportant un piston étagé coulissant dans un corps et délimitant avec ses alésages une chambre motrice soumise alternativement, au moyen d'un distributeur, à la pression régnant dans le circuit d'alimentation présentant un accumulateur haute pression, et à la pression retour de l'appareil, et une chambre annulaire antagoniste constamment reliée à la pression d'alimentation.

Le distributeur est actionné par voie hydraulique en fonction de la position du piston de frappe, par exemple en ménageant une section de commande qui est, en fonction de la position du piston de frappe, soumise alternativement à la pression d'alimentation de l'appareil ou à celle du circuit retour.

Considérons également que, lorsque la pression d'alimentation. s'applique sur la section de commande du distributeur, la chambre motrice du piston de frappe est soumise à cette même pression et que le piston est alors accéléré pendant sa course de frappe et que, inversement, lorsque la pression du circuit retour s'applique sur la section de commande du distributeur, la chambre motrice du piston de frappe est reliée au circuit retour de l'appareil et que le piston parcourt sa course de retour.

Il est bien entendu que l'on pourrait concevoir un système de distribution commandé hydrauliquement qui fonctionnerait à l'inverse.

Pour des raisons de réalisation, il est connu qu'il est nécessaire de maintenir hydrauliquement le distributeur dans chaque position aux extrémités de sa course durant le temps qui sépare les informations de pressions de commande fournies par le piston de frappe et qu'il est également nécessaire de permettre au distributeur de parcourir systématiquement et complètement sa course, afin de commuter correctement les circuits ; en résumé, le distributeur doit être "bi-stable".

Cette double fonction peut, par exemple, être réalisée de manière connue en ménageant des orifices calibrés dans le corps du distributeur qui permettent, soit d'alimenter en fluide sous pression, soit de vidanger vers le circuit retour, la chambre de commande du distributeur.

Mais, pour des raisons de réalisations pratiques, ces orifices, qui ne peuvent simultanément et constamment être reliés à la chambre de commande pour ne pas annuler leurs actions respectives, ne sont efficaces que pendant une partie de la course du distributeur.

Il est donc impératif que les communications établies par le piston de frappe, pendant son mouvement, entre le circuit de commande du distributeur et alternativement le circuit d'alimentation et le circuit retour de l'appareil, soient maintenues pendant un temps suffisant pour assurer le déplacement du distributeur jusqu'à l'ouverture de l'orifice de verrouillage.

Les mouvements relatifs du piston de frappe et du distributeur ont une importance très grande. Les accélérations et les vitesses de déplacement du distributeur en fonction du mouvement du piston de frappe ainsi que le point de commande hydraulique du distributeur par le piston au cours de sa descente devront être choisis soigneusement.

Les principales difficultés rencontrées interviennent pendant la course de frappe du piston. En effet, il est connu par exemple par le brevet français 2 509 217 que l'énergie cinétique fournie par le piston de frappe à l'outil au moment du choc est partiellement transmise à la roche et que le solde peut être restitué en retour sous forme d'énergie cinétique au piston.

Dans ce cas, le piston rebondit et reste un temps très court au voisinage de l'outil. Or, comme indiqué précédemment, la liaison réalisée par le piston de frappe entre le circuit de commande du distributeur et le circuit retour, dans ce cas, doit impérativement durer suffisamment longtemps pour permettre au distributeur d'effectuer la partie de sa course qui lui permette d'atteindre l'orifice de verrouillage de la phase suivante du cycle.

La vitesse du piston à l'approche de l'outil étant grande, la commutation hydraulique réalisée par le piston devra donc se produire assez tôt dans sa course de descente pour assurer qu'en cas de rebond, elle dure suffisamment longtemps. En effet, si le point de commande est proche du moment de la fin de course de descente du piston, la durée de communication, établie par ce dernier est insuffisante pour que le distributeur ait eu le temps, au cours de sa course, d'inverser l'action de ses orifices de verrouillage, le distributeur ne parcourra alors qu'une partie insuffisante de sa course et reviendra au point de départ, restant sur le verrouillage de la phase précédente du cycle, il maintiendra alors la chambre motrice du piston à la pression du circuit d'alimentation haute pression, ce qui aura pour conséquence de réaccélérer le piston après son rebond et sur une faible course, un second choc très faible pourra se produire en perturbant considérablement le cycle de fonctionnement de l'appareil.

Inversement, si le point de commande du distributeur est situé trop tôt lors de la course de descente du piston, le distributeur risque de parcourir prématurément sa course d'inversion et donc, de commuter trop tôt la chambre motrice du piston vers la basse pression.

Cette chambre n'étant plus alimentée en fluide sous pression, le piston ne sera donc plus accéléré pendant la fin de sa course, d'où une perte importante de rendement et la formation d'un vide dans la chambre motrice avec risque de cavitation s'il y a un phénomène de rebond.

Bien entendu, dans le cas d'un appareil à percussions travaillant avec une course constante, une pression constante et donc une accélération constante, il est connu que l'on peut trouver un compromis et déterminer un point idéal de commande du distributeur lors de la descente du piston, les différents paramètres de fonctionnement étant fixes.

En revanche, pour un appareil équipé d'un système de variation de course ou de variation de pression ayant un point de commande du distributeur fixe, la vitesse de descente du piston à proximité du choc varie dans de grandes proportions, le temps qui s'écoule entre l'instant de commande et le choc varie donc également beaucoup. Il devient alors impossible de trouver un compromis pour la position du point de commande du distributeur, ce dernier correct pour une grande vitesse du piston sera prématuré pour une vitesse plus faible, correct pour une faible vitesse du piston, il sera trop tardif pour une vitesse plus grande.

La présente invention vise à remédier à ces inconvénients, en fournissant un distributeur hydraulique assurant, de façon satisfaisante, la commande du mouvement du piston de frappe pour des fréquences de percussions qui sont susceptibles de varier de façon importante, par exemple entre 300 et 1 000 coups par minute.

A cet effet, le distributeur qu'elle concerne, du type comprenant un piston animé d'un mouvement alternatif au cours duquel il percute un outil, le distributeur comprenant un corps coulissant dans un cylindre de travail avec l'alésage duquel il délimite notamment une chambre de commande reliée successivement au circuit haute pression et au circuit basse pression, en fonction de la position du piston de frappe, mettant ainsi la chambre motrice située en bout du piston successivement en communication avec le circuit haute pression pour permettre la descente accélérée du piston et avec le circuit basse pression pour permettre la course de retour de ce piston, est caractérisé en ce que :
- dans le corps du distributeur est monté coulissant un tiroir dont la masse est inférieure à celle du distributeur, délimitant, avec l'alésage du distributeur dans lequel il est monté, au moins une chambre de commande en communication permanente par au moins un canal ménagé dans le corps du distributeur avec la chambre de commande du distributeur elle-même reliée successivement par un circuit ménagé dans le corps de l'appareil au circuit haute pression et au circuit basse pression en fonction de la position du piston,
- la forme du tiroir et des chambres qu'il délimite avec l'alésage du distributeur dans lequel il est monté, sont telles que la résultante des forces auxquelles il est soumis le déplace alternativement dans un sens et dans l'autre suivant que la chambre de commande est reliée à la haute ou à la basse pression,
- dans le tiroir est ménagé un circuit dont une extrémité débouche en permanence dans la chambre de commande du tiroir et dont l'autre extrémité débouche dans un évidement qui permet une mise en communication de ce circuit, par l'intermédiaire d'orifices calibrés et, suivant la position du tiroir, avec la haute pression ou avec la basse pression, le maintien en fluide sous pression par l'orifice calibré étant consécutif à une mise en communication des chambres de commande avec le circuit haute pression en fonction de la position du piston, le maintien à la basse pression par l'orifice calibré étant consécutif à une mise en communication des chambres de commande avec le circuit basse pression en fonction de la position du piston.

Avantageusement, le tiroir est monté coaxialement dans le corps du distributeur.

Lorsque le piston de frappe fournit une information hydraulique aux chambres de commande du tiroir et du distributeur, le tiroir change instantanément de position en raison de sa faible inertie, ce mouvement entraînant nécessairement le déplacement du distributeur, quelle que soit la durée de la liaison hydraulique réalisée par le piston de frappe avec la chambre de commande de celui-ci.

De toute façon, l'invention sera bien comprise à l'aide de la description qui suit, en référence au dessin schématique annexé, représentant, à titre d'exemples non limitatifs, plusieurs formes d'exécution de cet appareil:
Figures 1 à 4 sont quatre vues en coupe longitudinale d'un appareil équipé d'un premier distributeur au cours de cinq phases de fonctionnement ;
Figure 5 est une vue en coupe longitudinale d'une variante du distribueur de figures 1 à 4 ;
Figures 6 à 10 sont cinq vues en coupe longitudinale d'un appareil équipé d'un autre distributeur au cours de cinq phases de fonctionnement ;
Figures 11 à 15 sont cinq vues correspondant à celles des figures 6 à 10, représentant un appareil équipé d'un autre distributeur.

L'ensemble des figures 1 à 10 représente un appareil à percussions fonctionnant selon un principe connu, comportant un piston **1** coulissant dans un corps **2**. Le piston de frappe **1** délimite avec son alésage la chambre motrice **3**, située au-dessus du piston, et une chambre annulaire **7** de faible surface, antagoniste à la chambre **3**. La chambre **7** est constamment en relation avec la haute pression par le canal **8**. Le mouvement alternatif du piston est obtenu par la mise en communication de la chambre motrice **3** alternativement avec le circuit d'alimentation en haute pression **4** et le circuit de retour basse pression **5**, de telle sorte que la résultante des forces hydrauliques s'exerce alternativement dans un sens et dans l'autre. Cette mise en communication de la chambre **3** alternativement avec la haute pression et la basse pression est réalisée par le distributeur **6**, selon les moyens hydrauliques décrits plus loin.

Dans la forme d'exécution représentée au dessin, le distributeur **6** délimite avec ses alésages quatre chambres **9, 10, 11, 12**. La chambre **9** et la chambre annulaire **10** sont reliées entre elles par de larges canaux **13** ménagés dans le corps du distributeur **6**, elles sont constamment soumises à la pression d'alimentation, le canal **4** débouchant directement dans la chambre **9**. La chambre **11** de faible section est antagoniste à la chambre **10** et est constamment reliée au circuit basse pression **5**. Enfin, la chambre **12** dont la surface de la section **15** est supérieure à celle de la chambre **11**, appelée chambre de commande, est antagoniste aux chambre **9** et **11**.

Le choix des surfaces des sections des chambres **9** et **12** est tel que, lorsque la chambre de commande **12** est mise à la haute pression d'alimentation de l'appareil, le distributeur **6** prend la position de la figure 3 et met alors en communication le circuit d'alimentation haute pression avec la chambre motrice **3** par l'intermédiaire de la chambre **9**, des canaux **13**, de la chambre **10** et du canal **14** de façon à accélérer le piston dans sa course de frappe. Inversement, lorsque la section de commande **15** est reliée à un circuit basse pression, le distributeur **6** vient occuper la position représentée à la figure 1 et relie la chambre **3** avec le circuit retour de l'appareil **5** et permet ainsi la remontée du piston de frappe **1**.

Le choix de la course du piston **1** est réalisé suivant un principe connu par l'intermédiaire d'un tiroir **16** implanté coulissant dans le corps de l'appareil **2**. Ce tiroir, qui peut par exemple être télécommandé comme décrit dans le brevet français n° 2 375 008, sélectionne un canal de commande parmi une série de canaux **17** et **20** débouchant dans le cylindre, le canal sélectionné pouvant être relié au circuit d'alimentation en fluide sous pression une fois découvert par l'arête **47** du piston de frappe.

A titre d'exemple non limitatif et pour la suite de la description, il est admis que le distributeur **6** est animé d'un mouvement de descente lorsque la chambre de commande **12** est reliée au circuit retour et d'un mouvement de montée lorsque cette dernière communique avec le circuit d'alimentation.

Dans l'appareil représenté aux figures 1 à 4, l'invention consiste à ménager, coulissant dans le corps du distributeur **6**, un tiroir étagé **21** qui délimite avec ses alésages une chambre de commande **22**, une chambre annulaire antagoniste **23**, reliée constamment à la pression d'alimentation par les canaux **24** et **13**, ménagés dans le corps du distributeur **6** et une chambre **25** antagoniste à la chambre **22** reliée en permanence au circuit retour **5** par le canal **26** ménagé dans le corps du distributeur **6**. En fonction de la pression s'exerçant dans la chambre de commande **22**, la résultante des forces hydrauliques s'exerce alternativement dans un sens ou dans l'autre.

Le tiroir **21** comprend, par ailleurs, une gorge **27**, délimitée par deux arêtes **28** et **29**, reliée directement à la chambre de commande **22** par un canal **30** ménagé dans le corps du tiroir.

Les chambres de commande du distributeur **6** et du tiroir étagé **21** sont constamment reliées par un canal **31**.

Dans le corps du distributeur **6** sont ménagés deux orifices calibrés **32** et **33** pouvant permettre alternativement et suivant la position du tiroir **21** une communication entre la gorge **27** et la chambre **10** reliée constamment à la haute pression ou entre la gorge **27** et la gorge **34** ménagée dans le corps de l'appareil, elle-même constamment reliée au circuit retour par le canal **35**.

Le fonctionnement de ce dispositif est le suivant :
La figure 1 représente la position du distribueur **6** et du tiroir **21** alors que le piston **1** monte et s'apprête à découvrir le canal **19** sélectionné par le tiroir **16**.

Les chambres de commande **12** et **22** sont, à cet instant, reliées au circuit retour de l'appareil **5** par l'intermédiaire du canal **30**, de la gorge **27**, de l'orifice **33**, de la chambre **34** et du canal **35**.

Le distributeur, à cet instant, met en communication le canal **14** et donc la chambre **3** avec le circuit retour **5** en permettant ainsi la course de remontée du piston **1**, l'orifice **33** et le tiroir étagé **21** assurant alors la liaison au circuit basse pression retour des chambres de commande.

Dès que l'arête du piston **47**, délimitant une extrémité de la chambre **7**, découvre le canal **19**, une quantité importante de fluide sous pression peut circuler dans les canaux **19** et **36** et alimenter les chambres de commande **12** et **22**. Une petite quantité de fluide d'alimentation sous pression va alors circuler à travers l'orifice **33** calibré de manière à ce que la pression s'établissant dans la gorge **27** et donc dans les chambres **12** et **22** soit suffisante pour modifier le sens des résultantes hydrauliques qui s'exercent, respectivement, sur le tiroir **21** et le distributeur **6**.

Le tiroir **21**, de masse très inférieure à celle du distributeur **6**, va se déplacer rapidement (comme présenté en figure 2), l'arête **29** va alors obturer l'orifice **33**, tandis que, simultanément, l'arête **28** va découvrir l'orifice **32**. La gorge **27** est alors reliée au circuit d'alimentation par l'orifice **32**, assurant ainsi une second source d'alimentation en fluide sous pression des chambres de commande **12** et **22**.

Poursuivant son mouvement vers le haut, le distributeur **6** va interrompre la liaison du canal **14** avec le circuit retour de l'appareil **5**, puis établir une communication entre le circuit d'alimentation **4** et la chambre motrice **3**, le fluide sous pression circulant à travers la chambre **9**, les canaux **13**, la chambre **10** et le canal **14**, le piston de frappe **1** débute sa course de descente et l'arête **47** ferme le canal **19**. Cette fermeture n'interrompt pas le mouvement vers le haut du distributeur puisque la second alimentation en huile haute pression de la chambre **12** par les canaux **30, 31, 32** (figure 3) a pris le relais de l'alimentation initiale par les canaux **19** et **36**.

La figure 3 représente la position du distributeur **6** et du tiroir **21**, alors que le piston de frappe **1** est accéléré dans sa course de frappe et s'apprête à découvrir le canal **17**.

Les chambres **12** et **22** sont, à cet instant, reliées comme décrit précédemment au circuit d'alimentation par l'orifice calibré **32**, la gorge **27** et le canal **30**.

Le distributeur **6** assure encore la communication entre le circuit d'alimentation **4** et le canal **14** relié à la chambre motrice **3**.

Il a été vu précédemment que le piston **1** est accéléré dans sa course de frappe. Peu avant le choc, l'arête **37** délimitant l'extrémité inférieure de la gorge **38** ménagée dans le piston **1** découvre le canal **17**. La gorge **38** assure alors la liaison entre le canal **17** et le circuit retour de l'appareil **5** par l'intermédiaire d'un canal **39** ménagé dans le corps de l'appareil et débouchant dans la portée **75** du cylindre servant au déplacement du piston.

Les chambres **12** et **22** sont alors reliées par un circuit largement ouvert au circuit retour basse pression par les canaux **36, 17** et **39.** La quantité de fluide susceptible de circuler à travers l'orifice calibré **32** à la pression d'alimentation est alors insuffisante pour créer la pression nécessaire à l'équilibre du distributeur **6** et du tiroir **21**. Les résultantes des forces hydrauliques appliquées au distributeur et au tiroir **21** s'inversent.

Le tiroir **21** de masse très inférieure à celle du distributeur **6** va donc se déplacer rapidement vers le bas (comme représenté à la figure 4). L'arête **28** va alors obturer l'orifice **32** et simultanément l'arête **29** va découvrir une extrémité de l'orifice **33**, l'autre extrémité débouchant constamment dans la gorge **34**, la gorge **27** sera dès cet instant reliée au circuit retour de l'appareil **5** par l'orifice calibré **33**, créant un second circuit de vidange de la chambre **12** vers le circuit retour **5** permettant, de cette façon, la poursuite du mouvement du distributeur **6** vers le bas, même dans le cas où le rebond vers le haut du piston sur l'outil referme prématurément le canal **17**, par l'arête **37**.

Poursuivant sa course vers le bas, le disbributeur **6** interrompt la liaison du canal **14** avec l'alimentation de l'appareil, puis établit une communication entre le circuit retour **5** et la chambre **3** par l'intermédiaire du canal **14**, le piston **1** peut alors parcourir sa course de remontée.

La figure 5 représente une variante du dispositif hydraulique de distribution représenté aux figures 1 à 4. Dans ce cas, le tiroir **21** délimite avec son alésage deux chambres antagonistes, l'une reliée en permanence au circuit retour et comprenant un ressort de rappel **40**, l'autre étant la chambre de commande **22** alternativement reliée à la pression d'alimentation et à la pression retour de l'appareil. Dans ce tiroir, sont ménagés une gorge **27** et un canal **30** qui assurent les mêmes fonctions que précédemment.

Le mouvement du tiroir est obtenu, dans ce cas, par la mise à la pression d'alimentation du circuit de commande, puis par l'action du ressort de rappel lorsque la chambre de commande **22** est soumise à la pression retour de l'appareil.

Il peut être très intéressant, au cours du mouvement de descente du distributeur, de fermer rapidement l'alimentation en fluide sous pression de la chambre **3** et d'ouvrir lentement le circuit de vidange de cette même chambre, afin d'éviter des phénomènes de "coups de bélier" dans les canalisations.

La montée du distributeur doit par contre être rapide au moment de l'alimentation en fluide sous pression pour limiter les pertes de charges. Il peut être d'autre part très utile de verrouiller le tiroir (21) au cours du déplacement du distributeur pour le rendre insensible aux fluctuations de pression éventuelles, son mouvement très rapide à la montée pourra être freiné en fin de course afin d'éviter un choc dans le corps du distributeur. Enfin, un système de type DASH POT® peut ralentir la fin de course montante du distributeur.

Un tel dispositif est représenté aux figures 6 à 10 du dessin.

Le tiroir **21** délimite avec ses alésages une chambre de commande **22**, une chambre annulaire antagoniste **23** et une autre chambre antagoniste **25**. En fin de course le tiroir délimite une chambre tampon **41** dès que l'arête **42** du tiroir **21** coïncide avec l'arête **43** délimitant l'extrémité côté distributeur de la chambre **41**. La chambre **41** est constamment reliée au canal **26** par l'intermédiaire d'un canal **44** dans lequel est monté un orifice calibré **76**, ménagé dans le corps du distributeur.

La chambre **23** est reliée à la pression d'alimentation lorsque le distributeur **6** est en fin de course montée ou descente, par l'intermédiaire d'un canal **45** ménagé dans le corps du distributeur mis en relation en position basse (figure 6) avec la gorge **70**, elle-même reliée à la haute pression de la chambre **10** par le canal **72** et en position haute (figure 9) directement à la haute pression de la chambre **10**. Les arêtes **51** et **73**, délimitant respectivement le fond de la chambre **10** et une arête de la gorge **70**, déterminent l'instant de verrouillage de la chambre **23** par la fermeture du canal **45** au cours des mouvements du distributeur **6**.

La chambre **25** est constamment reliée au circuit basse pression **5** par le canal **26**.

La chambre de commande **22**, comme précédemment, est constamment reliée à la chambre de commande **12** du distributeur par le canal **31** ménagé dans le corps du distributeur **6**.

Comme précédemment, une gorge **27** délimitée par deux arêtes **28** et **29** est ménagée dans le corps du tiroir **21**, une seconde gorge **52** est également ménagée dans le tiroir **21**, délimitée à l'extrémité supérieure par l'arête **53**, les deux gorges **27** et **52** sont constamment reliées entre elles et à la chambre de commande **22** par le canal **54** ménagé dans le corps du tiroir **21**.

Le distribueur **6** définit avec ses alésages, au cours de sa course, six chambres distinctes. Les chambres **9** et **10** opposées et décrites précédemment, constamment reliées entre elles par les canaux **13**, la chambre **12** ou chambre de commande alternativement reliée au circuit d'alimentation haute pression **4** ou au circuit retour basse pression **5**, la chambre annulaire **11** constamment reliée au circuit retour basse pression **5**, une chambre annulaire **55** en permanence au circuit d'alimentation (à titre d'exemple, elle est ici reliée à la chambre **10**) par un canal **56** dans lequel est monté un orifice calibré **57** ménagé dans le corps de l'appareil, côté distributeur cette chambre est délimitée par l'arête **58**, enfin une chambre annulaire tampon **59**, délimitée par une arête **60** côté distributeur et une arête **61** côté corps de l'appareil, qui est créée lorsque l'arête **62** du distributeur coïncide ou dépasse l'arête **61**, cette chambre **59** est toujours reliée au circuit d'alimentation par un canal **63** comportant un orifice calibré **64** ménagé dans le corps de l'appareil.

Dans le corps du distributeur sont encore ménagés trois autres canaux importants. Le canal **65**, dont une extrémité débouche dans la portée du cylindre servant au guidage du distributeur et l'autre dans la portée du distributeur servant au guidage du tiroir **21**, qui peut, suivant les positions relatives du distributeur **6** et du tiroir **21**, être isolé ou mettre en relation la gorge **34** et la gorge **27**. Les canaux **66** et **67**, dont respectivement l'une des extrémités débouche dans la portée du distributeur servant au guidage du tiroir **21** et l'autre dans la portée du distributeur servant à son guidage dans le corps de l'appareil. Le canal **66** pourra, suivant la position du tiroir **21**, soit être isolé, soit successivement être en communication avec la gorge **52** et le canal **54**, puis avec le canal **67** par l'intermédiaire de la gorge **52**.

Enfin, dans le corps de l'appareil sont ménagées deux gorges. La gorge **34**, délimitée par deux arêtes **68** et **69**, reliée en permanence au circuit retour par le canal **35**. La gorge **70** délimitée par les arêtes **71** et **73** et constamment reliée par un canal **72** au circuit d'alimentation. A titre d'exemple, le canal **72** débouche dans la chambre **10**.

Le fonctionnement de l'appareil est le suivant :
La figure 6 représente la position de l'ensemble de distribution alors que le piston de frappe **1** remonte. Les positions relatives du distributeur **6** par rapport au corps de l'appareil et du tiroir **21**, par rapport au corps du distributeur sont telles que :
- La chambre **59** est intégrée à la chambre **9** et entièrement soumise à la pression d'alimentation.
- La chambre **23** est reliée à la haute pression de la chambre **10** par le canal **45**, la gorge **70** et le canal **72**.
- La chambre **41** fait partie intégrante de la chambre **25**.
- Les canaux **67** et **66** sont obturés par le tiroir **21**.
- L'orifice calibré **32** est obturé à la fois par le corps de l'appareil **2** et le tiroir étagé **21**.
- L'orifice calibré **33** relie la gorge **34** et la gorge **27** et par conséquence, la chambre de commande **12** au circuit basse pression **5** par les canaux **31, 54** et **35**.
- Le canal **65** est obturé par la portée du cylindre assurant le guidage du distributeur.
- Le canal **14** est relié au circuit retour **5** par le distributeur, le piston **1** remonte (selon figure 1).

Dès que l'arête **47** du piston découvre le canal **20, 19, 18** ou **17** sélectionné par le tiroir de régulation **16**, une quantité importante de fluide sous pression peut circuler à travers le canal de commande **36**.

La pression s'établissant dans les chambres **12** et **22** par la circulation du fluide d'alimentation à travers l'orifice calibré **33** est telle que le tiroir **21** et le distributeur **6** sont déséquilibrés et commencent leurs mouvements vers le haut.

Le tiroir **21** étant de masse très inférieure à celle du distributeur **6**, il va donc se déplacer rapidement. Au cours de son mouvement, l'huile contenue dans la chambre **23** va être refoulée à travers le canal **45**, la gorge **70** et le canal **72**. L'arête **29** de la gorge **27** obture le canal **65** puis l'orifice calibré **33**, simultanément l'arête **28** découvre l'orifice calibré **32**.

L'arête **53** de la gorge **52** découvre successivement le canal **66**, permettant ainsi une alimentation complémentaire de la chambre **55** en fluide sous pression provenant du circuit de commande **36** par l'intermédiaire des canaux **31** et **54**, puis une extrémité du canal **67**, l'autre extrémité restant partiellement obturée par la portée du distributeur dans le corps **2**. Enfin, lorsque le tiroir **21** a parcouru une partie importante de sa course, l'arête **42** croise l'arête **43**, la chambre **41** est alors isolée de la chambre **25** et l'huile qu'elle contient va devoir circuler à travers le canal **44** et l'orifice calibré **76** de manière à créer une pression suffisante pour ralentir le tiroir **21**, évitant ainsi tout choc violent en fin de course. Nous dirons que le tiroir **21** est muni d'un système du type DASH POT®.

A cet instant, l'ensemble de distribution est dans la position de figure 7.

Simultanément et avec une accélération plus faible, le distributeur **6** se déplace vers le haut. Au cours de sa course :
- L'arête **73** obture le canal **45**, verrouillant ainsi la chambre **23** et en conséquence, le tiroir **21** dans sa position haute.
- L'arête **74** de la chambre **55** découvre l'orifice calibré **32** qui relie alors la chambre **55** à la gorge **27**.
- L'arête **71** de la gorge **70** découvre le canal **67** relié alors à la gorge **52** et donc, par l'intermédiaire des canaux **72, 66, 54** et **31**, les chambres **55, 22** et **12** sont soumises à la haute pression du circuit d'alimentation (figure 8).

Il est à noter que, dès l'ouverture de l'orifice calibré **32**, l'alimentation en fluide sous pression du circuit de commande est assurée, le fluide circulant à travers le canal **56**, la gorge **55**, l'orifice **32**, la gorge **27** et le canal **54**.
- Simultanément, le distributeur **6** obture le canal **14** et le relie ensuite au circuit d'alimentation **4**, le piston **1** peut alors amorcer sa course de descente en son arête **47** referme le circuit de commande sélectionné. A partir de cet instant, le fluide sous pression nécessaire au mouvement du distributeur circule à travers les canaux **56, 72, 67, 66, 54** et **31**.
- L'arête **62** du distributeur croise ensuite l'arête **61**, le fluide contenu dans la chambre **59** doit alors circuler à travers l'orifice calibré **64**, la pression qui est alors créée dans la chambre **59** freine le distributeur puis régule sa vitesse finale.
- En fin de course, l'arête **51** de la chambre **10** découvre le canal **45** et déverrouille ainsi la chambre **23**.
- L'arête **73** recouvre le canal **67** puis le canal **66**, la fin du mouvement du distributeur et son verrouillage en position haute sont alors assurés par l'huile sous pression qui circule à travers les canaux **72** et **56** puis l'orifice calibré **32**.
- L'arête **69** découvre le canal **65**.

L'ensemble de distribution se trouve alors dans la configuration représentée à la figure 9.

Peu avant le choc, comme décrit précédemment, l'arête **37** découvre le canal **17** qui se trouve alors relié au circuit retour basse pression **5**, le circuit de commande comprenant le canal **36**, les chambres **12, 22** et les gorges **27** et **52** est alors aussi relié au circuit retour de l'appareil.

La quantité de fluide pouvant circuler à travers le gicleur calibré **32** à la pression d'alimentation étant insuffisante pour maintenir une pression d'équilibre dans le circuit de commande susnommé, le tiroir **21** et le distributeur **6** commencent leurs mouvements vers le bas. Le tiroir **21** de masse très inférieure à celle du distributeur **6** se déplace rapidement, au cours de son mouvement, le fluide sous pression circule à travers le canal **45** et alimente la chambre **23**, l'arête **53** de la gorge **52** obture les canaux **67** et **66**, l'arête **28** obture l'orifice calibré **32**, l'arête **29** découvre l'orifice calibré **33**, puis le canal **65** qui établit alors un passage important entre les chambres de commande **12** et **22** et le circuit retour **5** de l'appareil, par l'intermédiaire de la gorge **34** et du canal **35**. A partir de cet instant, l'arête **37** du piston **1** peut recouvrir le canal **17** sans influencer le mouvement du distributeur.

L'ensemble de distribution est schématisé à cet instant en figure 10.

Simultanément et avec une accélération moindre, le disbributeur débute sa course de descente. Au cours de son mouvement :
- L'arête **51** de la chambre **10** obture le canal **45** et verrouille ainsi la chambre **23**.
- Le fluide sous pression contenu dans la chambre **55** s'évacue par le canal **72** jusqu'à ce que l'arête **58** croise l'arête **71**, à partir de cet instant, le fluide va devoir circuler à travers l'orifice calibré **57** et la pression créée dans la chambre **55** va tout d'abord freiner le distributeur puis réguler sa vitesse.
- Le distributeur **6** interrompt la liaison entre le canal **14** et le circuit d'alimentation, puis met en communication le circuit retour de l'appareil **5** et le canal **14**, le piston **1** peut alors remonter sous l'effet des forces hydrauliques.
- L'arête **68** découvre l'orifice **33** et l'arête **74** de la chambre **55** recouvre l'orifice calibré **32**.
- En fin de course, l'arête **71** obture le canal **67**, l'arête **69** obture le canal **65**, le verrouillage et la fin de course sont alors assurés par l'orifice calibré **33** qui maintient alors le circuit de commande à la pression retour de l'appareil.
- L'arête **73** découvre le canal **45** et déverrouille la chambre **23** du tiroir **21** qui pourra ainsi réagir à la prochaine impulsion de commande.

L'ensemble de distribution occupe alors les positions décrites en figure 6.

Le piston **1** achève sa course de remontée et le cycle décrit peut reprendre.

Le dispositif, représenté aux figures 11 à 15 du dessin, est une variante de celui décrit précédemment aux figures 6 à 10 qui permet d'ajuster la vitesse de montée du distributeur pendant une partie de sa course en fonction de la quantité de fluide sous pression qui circule à travers le canal de commande **36**.

Il est ainsi possible de faire varier le temps qui s'écoule entre le moment où le distributeur commence à se déplacer et celui où il va ouvrir l'alimentation en fluide sous pression de la chambre **3**.

En conséquence, le temps de remontée du piston de frappe et donc sa course varient simultanément.

La course du piston de frappe **1** pourra donc être modifiée simplement en contrôlant la quantité de fluide sous pression qui peut circuler à travers un orifice de section variable **78** situé sur le canal **20**. Un passage de faible section correspondra à une course longue et, inversement, un orifice de forte section à une course courte.

Bien entendu, ce dispositif peut aussi fonctionner avec un tiroir de sélection de course **16** comme décrit précédemment, la possibilité de réglage du temps de montée du distributeur n'est alors pas utilisée.

Dans cette configuration, la chambre **55** n'est plus constamment reliée au circuit d'alimentation par le canal **56** qui comprend l'orifice calibré **57**. Par contre, il est ménagé, dans le corps du distributeur **6**, un orifice **77** pouvant permettre, suivant la position du tiroir **21**, une communication entre la chambre **55** et le circuit de commande **36** par l'intermédiaire de la gorge **52**, du canal **54**, de la chambre **22**, du canal **31** et de la chambre de commande **12**.

L'arête **79** constitue l'extrémité inférieure de la gorge **52**.

Le fonctionnement de l'appareil est le suivant :
La figure 11 représente la position de l'ensemble de distribution, alors que le piston de frappe **1** remonte. Les positions relatives du distributeur **6** par rapport au corps de l'appareil et du tiroir **21**, par rapport au corps du distributeur sont telles que :
- La chambre **59** est intégrée à la chambre **9** et entièrement soumise à la pression d'alimentation.
- La chambre **23** est reliée à la haute pression de la chambre **10** par le canal **45**, la gorge **70** et le canal **72**.
- La chambre **41** fait partie intégrante de la chambre **25**.
- Les canaux **67** et **66** sont obturés par le tiroir **21**.
- L'orifice calibré **32** est obturé à la fois par le corps de l'appareil **2** et le tiroir étagé **21**.
- L'orifice calibré **33** relie la gorge **34** et la gorge **27** et, par conséquent, la chambre de commande **12** au circuit basse pression **5** par les canaux **31, 54** et **35**.
- Le canal **65** est obturé par la portée du cylindre assurant le guidage du distributeur.
- Le canal **14** est relié au circuit retour **5** par le distributeur, le piston **1** remonte (selon figure 11).
- L'orifice calibré **77** relie la chambre **55** au circuit de commande **36** par l'intermédiaire de la gorge **52** et des canaux **54** et **31**.

Dès que l'arête **47** du piston de frappe **1** découvre le canal **20**, du fluide sous pression circule à travers l'orifice variable **78** et le canal de commande **36**.

Dans le cas d'un fonctionnement normal, la pression qui s'établit dans les chambres **12** et **22** circulation du fluide d'alimentation à travers l'orifice variable **78** et l'orifice calibré **33** est suffisante pour déséquilibrer le tiroir **21** et le distributeur **6** et donc faire débuter leurs mouvements vers le haut. Dans le cas contraire, il faudra attendre que l'arête **47** du piston **1** découvre le canal **17**, afin de permettre à une quantité importante de fluide sous pression de circuler à travers le canal de commande **36**, ce cas correspond à la course maximum du piston et constitue une sécurité si la section minimum de l'orifice variable **78** est ajustée trop faible.

Le tiroir **21** étant de masse très inférieure à celle du distributeur **6**, il va donc se déplacer rapidement. Au cours de son mouvement, l'huile contenue dans la chambre **23** va être refoulée à travers le canal **45**, la gorge **70** et le canal **72**. L'arête **29** de la gorge **27** obture le canal **65** puis l'orifice calibré **33**, simultanément l'arête **28** découvre l'orifice calibré **32**.

L'arête **79** de la gorge **52** obture une extrémité de l'orifice calibré **77**.

L'arête **53** de la gorge **52** découvre successivement le canal **66**, permettant l'alimentation de la chambre **55** en fluide sous pression provenant du circuit de commande **36** par l'intermédiaire des canaux **31, 54** et de l'orifice variable **78** puis une extrémité du canal **67**, l'autre extrémité restant partiellement obturée par la portée du distributeur dans le corps **2**. Enfin, lorsque le tiroir **21** a parcouru une partie importante de sa course, l'arête **42** croise l'arête **43**, la chambre **41** est alors isolée de la chambre **25** et l'huile qu'elle contient va devoir circuler à travers le canal **44** et l'orifice calibré **76**, de manière à créer une pression suffisante pour ralentir le tiroir **21**, évitant ainsi tout choc violent en fin de course. Nous dirons que le tiroir **21** est muni d'un système de type DASH POT.

A cet instant, l'ensemble de distribution est dans la position de figure 12.

Simultanément et avec une accélération plus faible, le distributeur **6** se déplace vers le haut. Sa vitesse de déplacement dépend alors de la qualité de fluide sous pression qui circule à travers l'orifice variable **78** et qui alimente les chambres **12** et **55**.
- L'arête **73** obture le canal **45**, verrouillant ainsi la chambre **23** et, en conséquence, le tiroir **21** dans sa position haute.
- L'arête **74** de la chambre **55** découvre l'orifice calibré **32** qui relie alors la chambre **55** à la gorge **27**.
- L'arête **71** de la gorge **70** découvre le canal **67** relié alors à la gorge **52** et donc, par l'intermédiaire des canaux **72, 66, 54** et **31**, les chambres **55, 22** et **12** sont soumises à la haute pression du circuit d'alimentation (figure 13). A partir de cet instant, le déplacement du distributeur devient indépendant de la section de l'orifice **78**.
- Simultanément, le distributeur **6** obture le canal **14** et le relie ensuite au circuit d'alimentation **4**, le piston **1** peut alors amorcer sa course de descente et son arête **47** referme le circuit de commande sélectionné. A partir de cet instant, le fluide sous pression nécessaire au mouvement du distributeur circule à travers les canaux **72, 67, 66, 54** et **31**.
- L'arête **62** du distributeur croise ensuite l'arête **61**, le fluide contenu dans la chambre **59** doit alors circuler à travers l'orifice calibré **64**, la pression qui est alors créée dans la chambre **59** freine le distributeur puis régule sa vitesse finale.
- En fin de course, l'arrêt **51** de la chambre **10** découvre le canal **45** et déverrouille ainsi la chambre **23**.
- L'arête **73** recouvre le canal **67** puis le canal **66**, la fin du mouvement du distributeur et son verrouillage en position haute sont alors assurés par l'huile sous pression qui circule à travers le canal **72**, puis l'orifice calibré **32**.
- L'arête **69** découvre le canal **65**.

L'ensemble de distribution se trouve alors dans la configuration représentée à la figure 14.

Peu avant le choc, comme décrit précédemment, l'arête **37** découvre le canal **17** qui se trouve alors relié au circuit retour basse pression **5**, le circuit de commande comprenant le canal **36**, les chambres **12, 22** et les gorges **27, 52** est alors aussi relié au circuit retour de l'appareil.

La quantité de fluide pouvant circuler à travers le gicleur calibré **32** à la pression d'alimentation étant insuffisante pour maintenir une pression d'équilibre dans le circuit de commande susnommé, le tiroir **21** et le distributeur **6** commencent leurs mouvements vers le bas. Le tiroir **21** de masse très inférieure à celle du distributeur **6** se déplace rapidement, au cours de son mouvement, le fluide sous pression circule à travers le canal **45** et alimente la chambre **23**, l'arête **53** de la gorge **52** obture les canaux **67** et **66**, l'arête **79** de la gorge **52** découvre l'orifice calibré **77**, l'arête **28** obture l'orifice calibré **32**, l'arête **29** découvre l'orifice calibré **33**, puis le canal **65** qui établit alors un passage important entre les chambres de commande **12** et **22** et le circuit retour **5** de l'appareil, par l'intermédiaire de la gorge **34** et du canal **35**. A partir de cet instant, l'arête **37** du piston **1** peut recouvrir le canal **17** sans influencer le mouvement du distributeur.

L'ensemble de distribution est schématisé à cet instant en figure 15.

Simultanément et avec une accélération moindre, le distributeur débute sa course de descente. Au cours de son mouvement :
- L'arête **51** de la chambre **10** obture le canal **45** et verrouille ainsi la chambre **23**.
- Le fluide sous pression contenu dans la chambre **55** s'évacue par le canal **72** jusqu'à ce que l'arête **58** croise l'arête **71**, à partir de cet instant, le fluide va devoir circuler à travers l'orifice calibré **77**, la gorge **52**, le canal **54**, la gorge **27** et le canal **65**. La pression créée dans la chambre **55** va tout d'abord freiner le distributeur, puis réguler sa vitesse.
- Le distributeur **6** interrompt la liaison entre le canal **14** et le circuit d'alimentation, puis met en communication le circuit retour de l'appareil **5** et le canal **14**, le piston **1** peut alors remonter sous l'effet des forces hydrauliques.
- L'arête **68** découvre l'orifice **33** et l'arête **74** de la chambre **55** recouvre l'orifice calibré **32**.
- En fin de course, l'arête **71** obture le canal **67**, l'arête **69** obture la canal **65**, le verrouillage et la fin de course sont alors assurés par l'orifice calibré **33** qui maintient alors le circuit de commande à la pression retour de l'appareil.
- L'arête **73** découvre le canal **45** et déverrouille la chambre **23** du tiroir **21** qui pourra ainsi réagir à la prochaine impulsion de commande.

L'ensemble de distribution occupe alors les positions décrites en figure 11.

La position **1** achève sa course de remontée et le cycle décrit peut reprendre.

## Revendications

1. Distributeur hydraulique pour appareil à percussions mû par un fluide incompressible sous pression, et comprenant un piston (1) animé d'un mouvement alternatif au cours duquel il percute un outil, le distributeur comprenant un corps (6) coulissant dans un cylindre de travail avec l'alésage duquel il délimite notamment une chambre de commande (12) reliée successivement au circuit haute pression (4) et au circuit basse pression (5), en fonction de la position du piston de frappe (1), mettant ainsi la chambre motrice (3) située en bout du piston successivement en communication avec le circuit haute pression (4) pour permettre la descente accélérée du piston (1) et avec le circuit basse pression (5) pour permettre la course de retour de ce piston, caractérisé en ce que :
- dans le corps du distributeur (6) est monté coulissant un tiroir (21) dont la masse est inférieure à celle du distributeur (6) délimitant, avec l'alésage du distributeur dans lequel il est monté, au moins une chambre de commande (22) en communication permanente par au moins un canal (31) ménagé dans le corps du distributeur (6) avec la chambre de commande (12) du distributeur elle-même reliée successivement par un circuit ménagé dans le corps de l'appareil au circuit haute pression (4) et au circuit basse pression (5) en fonction de la position du piston (1),
- la forme du tiroir (21) et des chambres qu'il délimite avec l'alésage du distributeur dans lequel il est monté, sont telles que la résultante des forces auxquelles il est soumis le déplace alternativement dans un sens et dans l'autre suivant que la chambre de commande (22) est reliée à la haute ou à la basse pression,
- dans le tiroir (21) est ménagé un circuit (30) dont une extrémité débouche en permanence dans la chambre de commande (22) du tiroir et dont l'autre extrémité débouche dans un évidement (27) qui permet une mise en communication de ce circuit (30), par l'intermédiaire d'orifices calibrés (32) et (33), suivant la position du tiroir (21), avec la haute pression ou avec la basse pression, le maintien en fluide sous pression par l'orifice calibré (32) étant consécutif à une mise en communication des chambres de commande (12, 22) avec le circuit haute pression en fonction de la position du piston, le maintien à la basse pression par l'orifice calibré (33) étant consécutif à une mise en communication des chambres de commande (12, 22) avec le circuit basse pression en fonction de la position du piston.

2. Distributeur selon la revendication 1, caractérisé en ce que le tiroir (21) est monté coulissant coaxialement à l'intérieur du corps (6).

3. Distributeur selon l'une quelconque des revendications 1 et 2, caractérisé en ce que les chambres de commande (12,22) respectivement du corps (6) du distributeur et du tiroir (21) sont disposées du même côté aux extrémités correspondantes de ces deux éléments, et en ce que le corps (6) du distributeur et le tiroir (21) se déplacent dans le même sens lors des mises en communication successives des chambres de commande respectivement avec les circuits haute pression et basse pression.

4. Distributeur selon l'une quelconque des revendications 1 à 3, caractérisé en ce que le tiroir (21) délimite, avec l'alésage du corps (6) du distributeur dans lequel il est monté coulissant, trois chambres dont les surfaces des sections sont telles que la résultante des forces hydrauliques s'applique alternativement dans un sens et dans l'autre :
- une chambre de commande (22) reliée en permanence à la chambre de commande (12) du distributeur par un canal (31), et
- deux chambres (23, 25) antagonistes à la première dont celle (23) est constamment reliée au circuit haute pression et dont celle (25) est constamment reliée au circuit basse pression.

5. Distributeur selon l'une quelconque des revendications 1 à 3, caractérisé en ce que le tiroir (21) délimite, avec l'alésage du corps (6) du distributeur dans lequel il est monté coulissant, deux chambres antagonistes :
- une chambre de commande (22) reliée en permanence à la chambre de commande (12) du distributeur par un canal (31), et
- une chambre reliée en permanence au circuit basse pression et équipée d'un ressort (40) agissant sur le tiroir en direction de la chambre (22), de telle sorte que la résultante des forces hydrauliques et mécaniques s'exercent alternativement dans un sens et dans l'autre.

6. Distributeur selon l'une quelconque des revendications 1 à 5, caractérisé en ce que dans le tiroir (21) est ménagée une gorge (27) reliée en permanence à la chambre de commande (22), et qui peut alternativement découvrir des orifices calibrés (32,33) débouchant dans la portée du corps (6) du distributeur, servant au guidage du tiroir (21), ces orifices communiquant respectivement avec le circuit haute pression (4) et avec le circuit basse pression (5).

7. Distributeur selon l'une quelconque des revendications 1 à 3, caractérisé en ce que le tiroir (21) délimite avec l'alésage du corps (6) du distributeur dans lequel il est monté coulissant, une chambre (41) qui, disposée à l'extrémité opposée à la chambre de commande (22), communique par un orifice calibré (76) avec le circuit basse pression, tandis que le corps (6) délimite en fin de course haute une chambre (59) avec l'alésage dans lequel il est monté coulissant qui communique par un orifice calibré (64) avec le circuit haute pression, des moyens étant prévus qui assurent le verrouillage à l'intérieur du corps du distributeur, du tiroir (21) après déplacement de celui-ci, et avant déplacement correspondant du corps du distributeur.

8. Distributeur selon la revendication 7, caractérisé en ce que le tiroir (21) délimite avec l'alésage du corps du distributeur dans lequel il est monté coulissant :
- une chambre de commande (22) reliée en permanence à la chambre de commande (12) du distributeur par un canal (31), et
- deux chambres antagonistes (25,23) dont celle (25) reliée en permanence au circuit basse pression et dont celle (23) est reliée au circuit haute pression pour les deux positions de fin de course du corps du distributeur, et est isolée du circuit pour les positions intermédiaires de celui-ci, réalisant alors le verrouillage du tiroir.

9. Distributeur selon la revendication 8, caractérisé en ce que le tiroir (21) comporte une seconde gorge (52), communiquant en permanence avec la gorge (27) et la chambre de commande (22), et susceptible au cours de son mouvement de translation de découvrir des orifices (66,67) ménagés dans le corps du distributeur, ces orifices (66,67) étant destinés à être mis en communication avec le circuit de commande (12, 31, 22, 54, 52) puis avec le circuit haute pression (4) au cours du déplacement du corps du distributeur (6) entre une position dans laquelle il assure la mise en communication de la chambre (3) située du côté de la tête du piston avec le circuit basse pression (5) et une position dans laquelle il assure la mise en communication de cette même chambre (3) avec le circuit haute pression (4).

10. Distributeur selon l'une quelconque des revendications 7 à 9, caractérisé en ce que dans le corps (6) est ménagé un orifice supplémentaire (65) largement dimensionné destiné à mettre en communication les chambres de commande (12,22) avec le circuit basse pression lorsque le corps du distributeur est dans une position extrême correspondant à la mise en communication de la chambre (3) avec le circuit haute pression (4), et que le tiroir (21) se trouve dans une position où sa chambre de commande (22) possède un volume minimum.

11. Distributeur selon l'ensemble des revendications 7 à 10, caractérisé en ce que ses moyens de commande sont agencés de telle sorte que, partant d'une position dans laquelle la chambre (3) située au-dessus du piston est en communication avec le circuit basse pression (5), lorsque les chambres de commande (12,22) sont reliées au circuit haute pression (4) par passage du piston de frappe (1) en un point déterminé de sa course, le tiroir (21) se déplace rapidement, puis termine lentement sa course lorsque la chambre (41) est fermée, simultanément et à vitesse moindre, le corps (6) du distributeur se déplace, isole la chambre (23) du tiroir (21) par fermeture du canal (45), coupe la communication entre la chambre (3) et le circuit basse pression (5) et met cette chambre en communication avec le circuit haute pression (4), le corps du distributeur ralentissant en fin de course lors de la fermeture de la chambre (59), avec mise en communication de la chambre (23) du tiroir avec le circuit haute pression puis, dès que le piston de frappe (1) commute la pression de commande, le tiroir (21) parcourt rapidement sa course retour en mettant largement en communication par l'orifice (65) les chambres de commande (12,22) avec le circuit basse pression, le corps (6) du distributeur, tout en isolant dès le début de sa course la chambre (23) du tiroir, se déplace rapidement jusqu'à une position dans laquelle il isole la chambre (3) située au-dessus du piston (1) du circuit haute pression (4), puis plus lentement jusqu'à mise en communication de cette chambre avec le circuit basse pression (5), et enfin remet la chambre (23) en communication avec le circuit haute pression (4), et obture le canal (65) de mise en communication de la chambre (27) du tiroir avec le circuit basse pression (5).

12. Distributeur selon l'une quelconque des revendications 7 à 10, caractérisé en ce que dans le corps (2) est ménagé un canal (56) relié au circuit d'alimentation (4) et muni d'un orifice (57) destiné à réguler la vidange d'une chambre annulaire (55) reliée en permanence au circuit d'alimentation, et donc la vitesse du distributeur (6) au cours de son mouvement de descente entre une position où ce dernier obture la communication de la chambre (3) située du côté de la tête du piston avec le circuit haute pression (4) et une position dans laquelle il assure la mise en communication progressive de cette même chambre (3) avec le circuit basse pression (5).

13. Distributeur selon l'une quelconque des revendications 7 à 10, caractérisé en ce que dans le tiroir (21) est ménagée une gorge (52) reliée en permanence à la chambre de commande (22), et qui peut découvrir un obturer un orifice (77) débouchant dans la portée du corps (6) du distributeur, servant au guidage du tiroir (21), cet orifice (77) communiquant avec la chambre annulaire (55).

14. Distributeur selon l'ensemble des revendications 7, 8, 9, 10, 11 et 13, caractérisé en ce que ses moyens de commande sont agencés de telle sorte que, partant d'une position dans laquelle la chambre (3) située au-dessus du piston est en communication avec le circuit basse pression (5), lorsque les chambres de commande (12, 22) sont reliées au circuit haute pression (4) par passage du piston de frappe (1) en un point déterminé de sa course, le tiroir (21) se déplace rapidement et obture l'orifice (77), simultanément et à vitesse moindre régulée par la quantité de fluide pouvant circuler dans le circuit de commande (20), (36), le corps (6) du distributeur se déplace, coupe la communication entre la chambre (3) et le circuit basse pression (5), puis accélère, dès que les canaux (66) et (67) relient largement le circuit de commande (12, 31, 22, 54, 52) avec le circuit d'alimentation (4), et met la chambre (3) en communication avec le circuit haute pression (4), dès que le piston de frappe (1) commute la pression de commande, le tiroir (21) parcourt rapidement sa course retour et découvre l'orifice (77), le corps (6) du distributeur se déplace rapidement jusqu'à une position dans laquelle il isole la chambre (3) du circuit haute pression (4), puis plus lentement jusqu'à mise en communication de cette chambre avec le circuit basse pression (5) dès que l'arête (71) croise l'arête (58), le fluide contenu dans la chambre (55) devant circuler à travers l'orifice (77) et le circuit de commande (52), (54), (27), (33), (65) pour atteindre le circuit de retour (5).

15. Distributeur selon la revendication 14, caractérisé en ce que la vitesse de déplacement du corps (6) du distributeur est régulée par la quantité de fluide sous pression pouvant circuler à travers un orifice de section variable (78) situé sur le canal (20) qui alimente le circuit de commande (36, 12, 31, 22, 54, 77, 55) lorsque ce même canal est relié au circuit haute pression par passage du piston de frappe (1) en un point déterminé de sa course de remontée.

16. Distributeur selon la revendication 15, caractérisé en ce que ses moyens de commande sont agencés de telle sorte que l'on peut faire varier la course du piston de frappe (1) en fonction de la section de l'orifice variable (78) pour modification du temps de déplacement du distributeur (6) lors de sa course montante.

## Claims

1. A hydraulic distributor for a percussion apparatus actuated by a non-compressible fluid under pressure and including a piston (1) driven in a reciprocating movement during which it strikes a tool, the distributor including a body (6) sliding in a working cylinder with the bore of which it particularly delimits a control chamber (12) successively connected to the high pressure circuit (4) and to the low pressure circuit (5), as a function of the position of the impact piston (1), thus placing the driving chamber (3) located at the end of the piston successively in communication with the high pressure circuit (4) to allow the accelerated descent of the piston (1) and with the low pressure circuit (5) to allow the return travel of this piston, characterised in that:
- in the body of the distributor (6) is slidable mounted a slide (21) of which the mass is less than that of the distributor (6) delimiting, with the bore of the distributor in which it is mounted, at least one control chamber (22) in permanent communication through at least one passage (31) formed in the distributor body (6) with the control chamber (12) of the distributor itself successively connected by a circuit formed in the body of the apparatus to the high pressure circuit (4) and to the low pressure circuit (5) as a function of the position of the piston (1),
- the shape of the slide (21) and of the chambers which it delimits with the bore of the distributor in which it is mounted, are such that the resultant of the forces to which it is subjected moves it alternately in one direction and in the other depending upon whether the control chamber (22) is connected to the high or to the low pressure,
- in the slide (21) is formed a circuit (30), of which one end opens permanently into the control chamber (22) of the slide and of which the other end opens into a cavity (27) which allows this circuit (30) to be placed in communication, by means of calibrated orifices (32) and (33), depending on the position of the slide (21), with the high pressure or with the low pressure, the maintenance of fluid under pressure through the calibrated orifice (32) resulting from the control chambers (12, 22) being placed in communication with the high pressure circuit as a function of the position of the piston, the maintenance of the low pressure through the calibrated orifice (33) resulting from the control chambers (12, 22) being placed in communication with the low pressure circuit as a function of the position of the piston.

2. A distributor according to Claim 1, characterised in that the slide (21) is slidably mounted coaxially within the body (6).

3. A distributor according to any one of Claims 1 and 2, characterised in that the control chambers (12, 22) respectively of the distributor body (6) and of the slide (21) are disposed on the same side at the corresponding ends of these two elements, and in that the body (6) of the distributor and the slide (21) move in the same direction when the control chambers are successively placed in communication respectively with the high pressure and low pressure circuits.

4. A distributor according to any one of Claims 1 to 3, characterised in that the slide (21) delimits, with the bore of the distributor body (6) in which it is slidably mounted, three chambers of which the sectional surfaces are such that the resultant of the hydraulic forces is applied alternately in one direction and in the other:
a control chamber (22) permanently connected to the control chamber (12) of the distributor through a passage (31), and
- two chambers (23, 25) opposed to the first, of which the one (23) is permanently connected to the high pressure circuit and the other (25) is permanently connected to the low pressure circuit.

5. A distributor according to any one of Claims 1 to 3, characterised in that the slide (21) delimits, with the bore of the distributor body (6) in which it is slidably mounted, two opposing chambers:
- a control chamber (22) permanently connected to the control chamber (12) of the distributor through a passage (31), and
- a chamber permanently connected to the low pressure circuit and equipped with a spring (40) acting on the slide in the direction of the chamber (22), such that the resultant of the hydraulic and mechanical forces is exerted alternately in one direction and in the other.

6. A distributor according to any one of Claims 1 to 5, characterised in that in the slide (21) is formed a throat (27) permanently connected to the control chamber (22), and which can alternately uncover calibrated orifices (32, 33) opening into the bearing surface of the distributor body (6) serving to guide the slide (21), these orifices communicating respectively with the high pressure circuit (4) and with the low pressure circuit (5).

7. A distributor according to any one of Claims 1 to 3, characterised in that the slide (21) delimits with the bore of the distributor body (6) in which it is slidably mounted, a chamber (41) which, disposed at the end opposite to the control chamber (22), communicates through a calibrated orifice (76) with the low pressure circuit, whilst the body (6) delimits at the upper end of travel a chamber (59) with the bore in which it is slidably mounted which communicates through a calibrated orifice (64) with the high pressure circuit, means being provided which ensure the locking, within the distributor body of the slide (21) after movement thereof and before corresponding movement of the distributor body.

8. A distributor according to Claim 7, characterised in that the slide (21) delimits with the bore of the distributor body in which it is slidably mounted:
- a control chamber (22) permanently connected to the control chamber (12) of the distributor through a passage (31), and
- two opposing chambers (25, 23) of which the one (25) is permanently connected to the low pressure circuit and the other (23) is connected to the high pressure circuit for the two end of travel positions of the distributor body and is isolated from the circuit for the intermediate positions thereof, thus effecting the locking of the slide.

9. A distributor according to Claim 8, characterised in that the slide (21) has a second throat (52) in permanent communication with the throat (27) and the control chamber (22), and able, during its movement in translation, to uncover orifices (66, 67) formed in the distributor body, these orifices (66, 67) being intended to be placed in communication with the control circuit (12, 31, 22, 54, 52) then with the high pressure circuit (4) during the movement of the distributor body (6) between a position in which it ensures the placing in communication of the chamber (3) located at the piston head side with the low pressure circuit (5) and a position in which it ensures the placing in communication of this same chamber (3) with the high pressure circuit (4).

10. A distributor according to any one of Claims 7 to 9, characterised in that in the body (6) is formed a supplementary orifice (65) of large size intended to place the control chambers (12, 22) in communication with the low pressure circuit when the body of the distributor is in an extreme position corresponding to the placing in communication of the chamber (3) with the high pressure circuit (4), and in that the slide (21) is in a position in which its control chamber (22) has a minimum volume.

11. A distributor according to Claims 7 to 10 taken together, characterised in that its control means are arranged in such a manner that, starting from a position in which the chamber (3) located above the piston is in communication with the low pressure circuit (5), when the control chambers (12, 22) are connected to the high pressure circuit (4) by the passage of the impact piston (1) to a determined point in its travel, the slide (21) moves rapidly, then slowly finishes its travel when the chamber (41) is closed, simultaneously and at a slower speed, the distributor body (6) moves, isolates the chamber (23) from the slide (21) by closing the passage (45), cuts the communication between the chamber (3) and the low pressure circuit (5) and places this chamber in communication with the high pressure circuit (4), the distributor body slowing at the end of its travel when the chamber (59) closes, with the placing in communication of the chamber (23) of the slide with the high pressure circuit then, as soon as the impact piston (1) switches the control pressure, the slide (21) rapidly covers its return travel placing the control chambers (12, 22) freely in communication through the orifice (65) with the low pressure circuit, the distributor body (6), whilst, at the beginning of its travel, isolating the chamber (23) from the slide, moves rapidly to a position in which it isolates the chamber (3) located above the piston (1) from the high pressure circuit (4), then more slowly until this chamber is placed in communication with the low pressure circuit (5), and finally returns the chamber (23) into communication with the high pressure circuit (4) and closes the passage (65) which connects the chamber (27) of the slide with the low pressure circuit (5).

12. A distributor according to any one of Claims 7 to 10, characterised in that in the body (2) is formed a passage (56) connected to the supply circuit (4) and provided with an orifice (57) intended to regulate the draining of an annular chamber (55) permanently connected to the supply circuit and thus the speed of the distributor (6) during its descending movement between a position in which this latter closes off the communication of the chamber (3) located on the piston head side with the high pressure circuit (4) and a position in which it ensures the progressive placing in communication of this same chamber (3) with the low pressure circuit (5).

13. A distributor according to any one of Claims 7 to 10, characterised in that in the slide (21) is formed a throat (52) permanently connected to the control chamber (22), and which can uncover and close off an orifice (77) opening into the bearing surface of the distributor body (6) serving to guide the slide (21), this orifice (77) communicating with the annular chamber (55).

14. A distributor according to Claims 7, 8, 9, 10, 11 and 13 taken together, characterised in that its control means are arranged such that, starting from a position in which the chamber (3) located above the piston is in communication with the low pressure circuit (5), when the control chambers (12, 22) are connected to the high pressure circuit (4) by passage of the impact piston (1) to a determined point on its travel, the slide (21) moves rapidly and closes off the orifice (77), simultaneously and at a slower speed regulated by the amount of fluid able to circulate in the control circuit (20), (36), the distributor body (6) moves, cuts the communication between the chamber (3) and the low pressure circuit (5), then accelerates, as soon as the passages (66) and (67) freely connect the control circuit (12, 31, 22, 54, 52) with the supply circuit (4), and place the chamber (3) in communication with the high pressure circuit (4), as soon as the impact piston (1) switches the control pressure, the slide (21) rapidly effects its return travel and uncovers the orifice (77), the distributor body (6) moves rapidly to a position in which it isolates the chamber (3) from the high pressure circuit (4), then more slowly until this chamber is placed in communication with the low pressure circuit (5) as soon as the edge (71) crosses the edge (58), the fluid contained in the chamber (55) having to flow through the orifice (77) and the control circuit (52), (54), (27), (33), (65) to reach the return circuit (5).

15. A distributor according to Claim 14, characterised in that the speed of movement of the distributor body (6) is regulated by the quantity of fluid under pressure able to circulate through an orifice (78) of variable section located in the passage (20) which supplies the control circuit (36, 12, 31, 22, 54, 77, 55) when this same passage is connected to the high pressure circuit by passage of the impact piston (1) to a determined point in its upward return travel.

16. A distributor according to Claim 15, characterised in that its control means are arranged such that the travel of the impact piston (1) can be varied as a function of the section of the variable orifice (78) to modify the displacement time of the distributor (6) during its upward travel.

## Patentansprüche

1. Hydraulischer Verteiler für eine Schlagvorrichtung, die durch ein inkompressibles Druckfluid angetrieben wird und einen Kolben (1) enthält, der zu einer alternierenden Bewegung angetrieben wird, in deren Verlauf er auf ein Werkzeug schlägt, wobei der Verteiler einen Körper (6) enthält, der in einem Arbeitszylinder geführt ist, mit dessen Bohrung er insbesondere eine Steuerkammer (12) begrenzt, die aufeinanderfolgend in Abhängigkeit von der Position des Schlagkolbens (1) mit dem Hochdruckkreis (4) und dem Niederdruckkreis verbunden ist, so daß die am Ende des Kolbens angeordnete Antriebskammer (3) aufeinanderfolgend zum Ermöglichen der beschleunigten Abwärtsbewegung des Kolbens (1) mit dem Hochdruckkreis (4) und zum Ermöglichen des Rückkehrhubes dieses Kolbens mit dem Niederdruckkreis (5) verbunden ist, dadurch gekennzeichnet, daß:
- in dem Körper des Verteilers (6) ein Schieber (21) mit kleinerer Masse als der Verteiler (6) angeordnet ist, der mit einer Bohrung des Verteilers, in der er angeordnet ist, mindestens eine Steuerkammer (22) begrenzt, die über mindestens einen im Körper des Verteilers (6) angeordneten Kanal (31) in dauernder Verbindung mit der Steuerkammer (12) des Verteilers steht, die ihrerseits aufeinanderfolgend in Abhängigkeit von der Position des Kolbens (1) durch einen im Gerätekörper angeordneten Kreis mit dem Hochdruckkreis (4) und dem Niederdruckkreis (5) verbunden ist,
- die Form des Schiebers (21) und der Kammern, die er zusammen mit der ihn aufnehmenden Bohrung des Verteilers begrenzt, derart ist, daß die Resultierende der Kräfte, denen er ausgesetzt ist, ihn in Abhängigkeit davon, ob die Steuerkammer (22) mit dem Hoch- oder dem Niederdruck verbunden ist, abwechslungsweise in die eine oder andere Richtung beaufschlagt,
- im Schieber (21) ein Kreis (30) angeordnet ist, dessen eines Ende andauernd in die Steuerkammer (22) des Schiebers mündet und dessen anderes Ende in eine Ausnehmung (27) mündet, die es ermöglicht, diesen Kreis (30) durch Zwischenschalten kalibrierter Öffnungen (32) und (33), gemäß der Position des Schiebers (21) mit dem Hochdruck oder dem Niederdruck in Verbindung zu setzen, wobei der Erhalt des Druckmediums durch die kalibrierte Öffnung (32) eine Folge der Verbindung der Steuerkammern (12, 22) mit dem Hochdruckkreis in Abhängigkeit von der Position des Kolbens und der Erhalt des Niederdrucks durch die kalibrierte Öffnung (33) eine Folge der Verbindung der Steuerkanimern (12, 22) mit dem Niederdruckkreis in Abhängigkeit von der Position des Kolbens ist.

2. Verteiler nach Anspruch 1, dadurch gekennzeichnet, daß der Schieber (21) koaxial im Inneren des Körpers (6) verschiebbar angeordnet ist.

3. Verteiler nach einem der Ansprüche 1 und 2, dadurch gekennzeichnet, daß die Steuerkammern (12, 22) des Körpers (6) des Verteilers bzw. des Schiebers (21) an der gleichen Seite an den entsprechenden Enden dieser beiden Elemente angeordnet sind und daß der Körper (6) des Verteilers und der Schieber (21) sich in der gleichen Richtung verlagern, wenn die Steuerkammern aufeinanderfolgend mit dem Hochdruckkreis bzw. dem Niederdruckkreis in Verbindung gesetzt werden.

4. Verteiler nach einem der Ansprüche 1 bis 3, dadurch gekennzeichnet, daß der Schieber (21) zusammen mit der ihn verschiebbar aufnehmenden Bohrung des Körpers (6) des Verteilers drei Kammern begrenzt, deren Querschnittsflächen derart sind, daß die Resultierende der hydraulischen Kräfte alternativ in der einen oder in der anderen Richtung beaufschlagt:
- eine Steuerkammer (22), die andauernd durch einen Kanal (31) mit der Steuerkammer (12) des Verteilers verbunden ist, und
- zwei der ersten Kammer entgegenwirkende Kammern (23, 25), von denen die Kammer (23) andauernd mit dem Hochdruckkreis und die Kammer (25) andauernd mit dem Niederdruckkreis verbunden ist.

5. Verteiler nach einem der Ansprüche 1 bis 3, dadurch gekennzeichnet, daß der Schieber (21) zusammen mit der ihn verschiebbar aufnehmenden Bohrung des Körpers (6) des Verteilers zwei entgegenwirkende Kammern begrenzt:
- eine Steuerkammer (22), die andauernd durch einen Kanal (31) mit der Steuerkammer (12) des Verteilers verbunden ist, und
- eine Kammer, die andauernd mit dem Niederdruckkreis verbunden und mit einer Feder (40) versehen ist, die auf den Schieber in Richtung der Kammer (22) einwirkt, derart, daß die Resultierende der hydraulischen und mechanischen Kräfte abwechslungsweise in der einen oder in der anderen Richtung wirkt.

6. Verteiler nach einem der Ansprüche 1 bis 5, dadurch gekennzeichnet, daß in dem Schieber (21) eine andauernd mit der Steuerkammer (22) verbundene Nut (27) angeordnet ist, die alternierend die in den zur Führung des Schiebers (21) dienenden Bereich des Körpers (6) des Verteilers mündenden kalibrierten Öffnungen (32, 33) freigibt, die jeweils mit dem Hochdruckkreis (4) bzw. mit dem Niederdruckkreis (5) in Verbindung stehen.

7. Verteiler nach einem der Ansprüche 1 bis 3, dadurch gekennzeichnet, daß der Schieber (21) zusammen mit der ihn verschiebbar aufnehmenden Bohrung des Körpers (6) des Verteilers eine am der Steuerkammer (22) entgegengesetzten Ende angeordnete Kammer (41) begrenzt, die über eine kalibrierte Öffnung (76) mit dem Niederdruckkreis in Verbindung steht, während der Körper (6) am Ende des Aufwärtshubes zusammen mit der ihn verschiebbar aufnehmenden Bohrung eine Kammer (59) begrenzt, die über eine kalibrierte Öffnung (64) mit dem Hochdruckkreis verbunden ist, wobei Mittel vorgesehen sind, die das Verriegeln des Schiebers (21) im Inneren des Körpers des Verteilers nach seiner Verlagerung und vor der entsprechenden Verlagerung des Körpers des Verteilers sicherstellen.

8. Verteiler nach Anspruch 7, dadurch gekennzeichnet, daß der Schieber (21) zusammen mit der ihn verschiebbar aufnehmenden Bohrung des Körpers des Verteilers begrenzt:
- eine Steuerkammer (22), die andauernd durch einen Kanal (31) mit der Steuerkammer (12) des Verteilers verbunden ist, und
- zwei entgegenwirkende Kammern (25, 23), von denen die Kammer (25) andauernd mit dem Niederdruckkreis verbunden ist und von denen die Kammer (23) für die beiden Hubendpositionen des Körpers des Verteilers mit dem Hochdruckkreis verbunden und für dessen Zwischenpositionen vom Kreis isoliert ist, so daß dann die Verriegelung des Schiebers verwirklichbar ist.

9. Verteiler nach Anspruch 8, dadurch gekennzeichnet, daß der Schieber (21) eine zweite Nut (52) enthält, die andauernd mit der Nut (27) und der Steuerkammer (22) in Verbindung steht und geeignet ist, im Verlaufe seiner Translationsbewegung im Körper des Verteilers angeordnete Öffnungen (66, 67) freizugeben, die dazu bestimmt sind, im Verlaufe der Verlagerung des Körpers des Verteilers (6) zwischen einer Position, in der er die Verbindung der an der Seite des Kopfes des Kolbens angeordneten Kammer (3) mit dem Niederdruckkreis (5) herstellt, und einer Position, in der er die Verbindung dieser gleichen Kammer (3) mit dem Hochdruckkreis (4) herstellt, mit dem Steuerkreis (12, 31, 22, 54, 52) und dann mit dem Hochdruckkreis (4) in Verbindung zu treten.

10. Verteiler nach einem der Ansprüche 7 bis 9, dadurch gekennzeichnet, daß in dem Körper (6) eine großdimensionierte zusätzliche Öffnung (65) angeordnet ist, die dazu bestimmt ist, die Steuerkammern (12, 22) mit dem Niederdruckkreis in Verbindung zu setzen, wenn der Körper des Verteilers sich in einer der Verbindung der Kammer (3) mit dem Hochdruckkreis (4) entsprechenden Extremposition befindet und der Schieber (21) sich in einer Position befindet, wo die Steuerkammer (22) ein minimales Volumen besitzt.

11. Verteiler gemäß der Gesamtheit der Ansprüche 7 bis 10, dadurch gekennzeichnet, daß seine Steuermittel derart ausgebildet sind, daß, ausgehend von einer Position, in der die oberhalb des Kolbens angeordnete Kammer (3) mit dem Niederdruckkreis (5) verbunden ist, wenn die Steuerkammern (12, 22) durch Durchfahren des Schlagkolbens (1) durch einen bestimmten Punkt seines Hubes mit dem Hochdruckkreis (4) verbunden sind, der Schieber (21) sich schnell verlagert und dann seinen Hub langsam beendet, wenn die Kammer (41) geschlossen ist, gleichzeitig und mit verminderter Geschwindigkeit verlagert sich der Körper (6) des Verteilers, isoliert die Kammer (23) des Schiebers (21) durch Schließen des Kanals (45), trennt die Verbindung zwischen der Kammer (3) und dem Niederdruckkreis (5) und setzt diese Kammer mit dem Hochdruckkreis (4) in Verbindung, wobei der am Ende des Hubes beim Schließen der Kammer (59) langsamer werdende Körper des Verteilers die Kammer (23) des Schiebers mit dem Hochdruckkreis in Verbindung setzt und dann der Schieber (21), sobald der Schlagkolben (1) den Steuerdruck umschaltet, seinen Rückhub schnell durchläuft, indem die Steuerkammern (12, 22) durch die Öffnung (65) mit dem Niederdruckkreis mit großem Querschnitt verbunden werden, wobei der Körper (6) des Verteilers, der vom Beginn seines Hubes an die Kammer (23) des Schiebers ganz isoliert, sich schnell bis in eine Position verlagert, in der er die oberhalb des Kolbens (1) des Hochdruckkreises (4) angeordnete Kammer (3) isoliert, sich dann langsamer bis zum Verbinden dieser Kammer mit dem Niederdruckkreis (5) bewegt und schließlich die Kammer (23) wieder mit dem Hochdruckkreis (4) in Verbindung setzt sowie den Kanal (65) zum Verbinden der Kammer (27) mit dem Niederdruckkreis (5) verschließt.

12. Verteiler nach einem der Ansprüche 7 bis 10, dadurch gekennzeichnet, daß in dem Körper (2) ein Kanal (56) angeordnet ist, der mit dem Versorgungskreis (4) verbunden und mit einer Öffnung (57) versehen ist, die dazu bestimmt ist, das Entleeren einer andauernd mit dem Versorgungskreis verbundenen Ringkammer (55) und somit die Geschwindigkeit des Verteilers (6) im Verlaufe seiner Abwärtsbewegung zwischen einer Position, wo der letztere die Verbindung der an der Seite des Kopfes des Kolbens angeordneten Kammer (3) mit dem Hochdruckkreis verschließt, und einer Position, in der er die progressive Verbindung dieser Kammer (3) mit dem Niederdruckkreis (5) herstellt, zu regulieren.

13. Verteiler nach einem der Ansprüche 7 bis 10, dadurch gekennzeichnet, daß in dem Schieber (21) eine Nut (52) angeordnet ist, die andauernd mit der Steuerkammer (22) verbunden ist und die eine Öffnung (77) freilegen oder verschließen kann, die in den zur Führung des Schiebers (21) dienenden Bereich des Körpers (6) des Verteilers mündet, wobei diese Öffnung (77) mit der Ringkammer (55) in Verbindung steht.

14. Verteiler gemäß der Gesamtheit der Ansprüche 7, 8, 9, 10, 11 und 13, dadurch gekennzeichnet, daß seine Steuermittel derart ausgebildet sind, daß, ausgehend von einer Position, in der die oberhalb des Kolbens angeordnete Kammer (3) mit dem Niederdruckkreis (5) verbunden ist, wenn die Steuerkammern (12, 22) durch Durchfahren des Schlagkolbens (1) durch einen bestimmten Punkt seines Hubes mit dem Hochdruckkreis (4) verbunden sind, der Schieber (21) sich schnell verlagert und die Öffnung (77) verschließt, gleichzeitig und mit verminderter Geschwindigkeit, reguliert durch die Fluidmenge, die in dem Steuerkreis (20, 36) zirkulieren kann, verlagert sich der Körper (6) des Verteilers, trennt die Verbindung zwischen der Kammer (3) und dem Niederdruckkreis (5), dann beschleunigt er, sobald die Kanäle (66) und (67) den Steuerkreis (12, 31, 22, 54, 52) mit dem Versorgungskreis (4) mit großem Querschnitt verbinden, und setzt die Kammer (3) mit dem Hochdruckkreis (4) in Verbindung, sobald der Schlagkolben (1) den Steuerdruck umschaltet, durchläuft der Schieber (21) schnell seinen Rückhub und gibt die Öffnung (77) frei, der Körper (6) des Verteilers verlagert sich bis in eine Position, in der er die Kammer (3) des Hochdruckkreises (4) isoliert, schnell, dann bis zur Verbindung dieser Kammer mit dem Niederdruckkreis (5) langsamer, sobald die Kante (71) die Kante (58) überquert, zirkuliert das in der Kammer enthaltene Fluid durch die Öffnung (77) und den Steuerkreis (52), (54), (27), (33), (65), um den Rückkehrkreis (5) zu erreichen.

15. Verteiler nach Anspruch 14, dadurch gekennzeichnet, daß die Geschwindigkeit der Verlagerung des Körpers (6) des Verteilers durch die Druckfluidmenge reguliert wird, die durch eine Öffnung (78) mit variablem Querschnitt zirkulieren kann, die in dem Kanal (20) angeordnet ist, der den Steuerkreis (36, 12, 31, 22, 54, 77, 55) versorgt, wenn dieser gleiche Kanal durch Durchfahren des Schlagkolbens (1) durch einen bestimmten Punkt seines Aufwärtshubes mit dem Hochdruckkreis verbunden wird.

16. Verteiler nach Anspruch 15, dadurch gekennzeichnet, daß seine Steuermittel derart ausgebildet sein, daß man den Hub des Schlagkolbens (1) in Abhängigkeit vom Querschnitt der variablen Öffnung (78) variieren kann, um die Zeit der Verlagerung des Verteilers (6) während seines Aufwärtshubes zu verändern.
